# EUROPÄISCHE PATENTSCHRIFT

(11) **EP 0 555 763 B1**
(45) Veröffentlichungstag und Bekanntmachung des Hinweises auf die Patenterteilung: **04.10.1995**
(21) Anmeldenummer: 93101692.7
(22) Anmeldetag: 04.02.1993
(51) Int. Cl.: B21D 51/26, B21D 51/28, B21D 39/02

(54) **Verfahren zur Herstellung des Blechmantels für Palettenbehälter mit einem Innenbehälter aus Kunststoff**
Method for producing the sheet metal casing for pallet-mounted containers with a plastic inner container
Procédé de fabrication du corps en tôle pour une caisse-palette avec récipient interne en matière synthétique

(30) Priorität: 12.02.1992 DE 4204010
(43) Veröffentlichungstag der Anmeldung: 18.08.1993
(73) Patentinhaber: Schütz-Werke GmbH & Co. KG., D-56242 Selters (DE)
(72) Erfinder: Schütz, Udo, W-5418 Selters (DE)
(74) Vertreter: Pürckhauer, Rolf, Dipl.-Ing.

(56) Entgegenhaltungen:
- DE-B- 2 638 238
- GB-A- 1 150 543
- US-A- 2 183 738
- US-A- 3 734 042
- US-A- 3 759 203

## Beschreibung

Die Erfindung betrifft ein Verfahren zur Herstellung von rechteckigen Blechmänteln, insbesondere für Palettenbehälter mit einem Innenbehälter aus Kunststoff mit rechteckigem Grundriß, bei dem die Schmalseiten eines rechteckigen Blechzuschnitts zu einem Doppelfalzrand umgekantet werden, der Blechzuschnitt zu einem Rohrkörper gebogen wird, die nach Biegen des Blechzuschnitts aneinanderstoßenden Doppelfalzränder miteinander verhakt werden, wonach der Rohrkörper über die Spreizbacken einer Reckpresse gezogen wird, wobei die Spreizbacken die Form der Schmalseiten des herzustellenden Blechmantels aufweisen, und durch Auseinanderfahren der Spreizbacken der Reckpresse der Rohrkörper bis zum Fließen des Blechmaterials gereckt und dadurch kaltverfestigt wird.

Bei diesem aus der US-A-3 759 203 bekannten Verfahren zur Herstellung von rechteckigen Blechmänteln aus zylindrischen Rohrkörpern besteht die Gefahr, daß aufgrund des großen Verformungsgrades beim Reckpressen der Rohrkörper auf der Reckpresse die miteinander verhakten Doppelfalzränder aufreißen.

Der Erfindung liegt die Aufgabe zugrunde, das gattungsgemäße Herstellungsverfahren im Hinblick auf eine minimale Ausschußrate und die Einsparung von teuren Schweißmaschinen weiterzuentwickeln.

Diese Aufgabe ist erfindungsgemäß gelöst durch das Herstellungsverfahren mit den Merkmalen des Patentanspruches 1.

Die Unteransprüche sind auf vorteilhafte Weiterbildungen des erfindungsgemäßen Fertigungsverfahrens gerichtet.

Das erfindungsgemäße Herstellungsverfahren ermöglicht eine derart feste Verbindung der Stoßränder der rohrförmig gebogenen Blechzuschnitte, daß ein Einreißen der Blechmäntel an den Verbindungsstellen beim Reckvorgang ausgeschlossen ist, und erübrigt den Einsatz teurer Schweißmaschinen durch den Wegfall der Schweißnähte der Rohrkörper als Ausgangsprodukte für die Blechmäntel.

Die Erfindung ist nachstehend anhand von Zeichnungen erläutert. Es zeigen
- Fig. 1: eine Seitenansicht eines Palettenbehälters mit einem Blechmantel und einem Kunststoff-Innenbehälter,
- Fig. 2: eine Draufsicht des rechteckigen Blechzuschnitts zur Herstellung des Rohrkörpers als Ausgangsprodukt für den auf einer Reckpresse zu fertigenden Blechmantel,
- Fig. 3: eine perspektivische Darstellung des Rohrkörpers, die
- Fign. 4 und 5: Schnitte nach den Linien IV-IV und V-V der Fig. 3 in vergrößerter Darstellung und die
- Fign. 6 und 7: zwei Phasen beim Recken des Rohrkörpers auf einer Reckpresse zu einem Blechmantel.

Der als Ein- und Mehrzweckbehälter verwendete Palettenbehälter 1 nach Fig. 1 für den Transport und zur Lagerung von Flüssiggut weist als Hauptbauteile einen austauschbaren Innenbehälter 2 aus Polyethylen mit rechteckigem Grundriß und abgerundeten Ecken, der mit einem durch einen Schraubdeckel 4 verschließbarem Einfüllstutzen 3 und einem Entnahmehahn 5 ausgestattet ist, einen Blechmantel 6 mit einem abnehmbaren Blechdeckel 7 sowie eine als flache Bodenwanne 9 aus Blech ausgebildete Palette 8 mit euronormgerechten Längen- und Breitenabmessungen zur formschlüssigen Aufnahme des Kunststoff-Innenbehälters 2 auf.

Zur Herstellung des Blechmantels 6 wird ein rechteckiger Blechausschnitt 10 aus verzinktem Stahlblech, dessen Schmalseiten 11, 12 zu Doppelfalzrändern 11a, 12a und dessen Breitseiten 13, 14 zu Doppelfalzrändern 13a, 14a umgekantet werden, zu einem Rohrkörper 15 gebogen, dessen schmalseitige Doppelfalzränder 11a, 12a miteinander verhakt werden (Fig 3-5).

Aus den zusammengehakten Doppelfalzrändern 11a, 12a des Rohrkörpers 15 wird eine Reihe von beabstandeten Verbindungslaschen 16 durch Schnittprägen nach außen parallel zu den Doppelfalzrändern 11a, 12a ausgeformt, und die Doppelfalzränder 11a, 12a werden durch einen durch die Verbindungslaschen 16 gezogenen Draht 17, dessen Enden 17a,17b an den beiden äußeren Verbindungslaschen 16a, 16b befestigt werden, gegeneinander verriegelt (Fig. 3-5).

Der Rohrkörper 15 wird auf eine Reckpresse 18 aufgezogen, deren Spreizbacken 19 die Form der Schmalseiten 2a, 2b des Kunststoff-Innenbehälters 2 aufweisen. Beim Aufziehen auf die Reckpresse 18 wird der Rohrkörper 15 derart ausgerichtet, daß die zusammengehakten Doppelfalzränder 11a, 12a des Rohrkörpers 15 sich im Bereich einer Spreizbacke 19 der Reckpresse 18 befinden.

Beim Auseinanderfahren der Spreizbacken 19 der Reckpresse 18 durch einen Druckmittelzylinder 20 nimmt der Rohrkörper 15 die Form des Blechmantels 6 an. Bei dem Reckvorgang wirkt der Rohrkörper 15 aus Blech bzw. der entstehende Blechmantel 6 wie ein Bremshand, so daß in der Hauptsache die Breitseiten 21 des Blechmantels 6 gereckt werden, da die Spreizbacken 19 so weit auseinandergedrückt werden, daß das Blechmaterial in den Breitseiten 21 leicht zum Fließen gebracht wird und sogar ein leichter "Säbeleffekt" in diesen Breitseiten hervorgerufen wird. Durch das Recken des Blechmaterials wird nicht nur eine Kaltverfestigung desselben erreicht, sondern auch dem Blechmantel 6 eine solche endgültige Form gegeben, daß er am Kunststoff-Innenbehälter 2 eng anliegt und bei geringstmöglicher Blechstärke eine maximale Stabilität erhält. Ferner kann durch das Recken des Blechmantels 6 beim rechteckigen Blechzuschnitt 10 Material eingespart werden, und für die Formgebung des Blechmantels 6 ist keine komplizierte und teure Spezialpresse mit großen Preßformen erforderlich.

## Patentansprüche

1. Verfahren zur Herstellung von rechteckigen Blechmänteln (6), insbesondere für Palettenbehälter (1) mit einem Innenbehälter (2) aus Kunststoff mit rechteckigem Grundriß, bei dem die Schmalseiten(11, 12) eines rechteckigen Blechzuschnitts (10) zu einem Doppelfalzrand (11a, 12a) umgekantet werden, der Blechzuschnitt (10) zu einem Rohrkörper (15) gebogen wird, die nach Biegen des Blechzuschnitts (10) aneinanderstoßenden Doppelfalzränder (11a, 12a) miteinander verhakt werden, wonach der Rohrkörper (15) über die Spreizbacken (19) einer Reckpresse (18) gezogen wird, wobei die Spreizbacken (19) die Form der Schmalseiten des herzustellenden Blechmantels (6) aufweisen, und durch Auseinanderfahren der Spreizbacken (19) der Reckpresse (18) der Rohrkörper (15) bis zum Fließen des Blechmaterials gereckt und dadurch kaltverfestigt wird, dadurch gekennzeichnet, daß aus den zusammengehakten Doppelfalzrändern (11a, 12a) eine Reihe von beabstandeten Verbindungslaschen (16) durch Schnittprägen nach außen parallel zu den Doppelfalzrändern (11a, 12a) ausgeformt werden, wodurch Öffnungen entstehen, und die Doppelfalzränder (11a, 12a) durch einen durch die Öffnungen der Verbindungslaschen (16) gezogenen Draht (17) gegeneinander verriegelt werden.

2. Verfahren nach Anspruch 1, dadurch gekennzeichnet, daß die Enden (17a, 17b) des durch die Öffnungen der Verbindungslaschen (16) gezogenen Verriegelungsdrahtes (17) an den beiden äußeren Verbindungslaschen (16a, 16b) befestigt werden.

3. Verfahren nach Anspruch 1 und 2, dadurch gekennzeichnet, daß der Rohrkörper (15) derart auf die Spreizbacken (19) der Reckpresse (18) aufgezogen wird, daß sich die zusammengehakten Doppelfalzränder (11a, 12a) des Rohrkörpers (15) im Bereich einer Spreizbacke (19) der Reckpresse (18) befinden.

4. Verfahren nach Anspruch 3, dadurch gekennzeichnet, daß eine Spreizbacke(19) der Reckpresse (18) mit einer ihrer beiden abgerundeten Eckkanten zur Anlage an die zusammengehakten Doppelfalzränder (11a, 12a) des Rohrkörpers (15) kommt.

5. Verfahren nach Ansprüche 1 bis 4, dadurch gekennzeichnet, daß die Schmalseiten (11, 12) und die Breitseiten (13, 14) des rechteckigen Blechzuschnitts (10) zu Doppelfalzrändern (11a-14a) umgekantet werden.

## Claims

1. Method for producing rectangular sheet metal casings (6), in particular for pallet-mounted containers (1) with a plastic inner container (2) with a rectangular basic form, in which method the narrow sides (11, 12) of a rectangular sheet metal blank (10) are folded over to form a double folded edge (11a, 12a), the sheet metal blank (10) is bent to form a tubular body (15), the double folded edges (11a, 12a) abutting one another after the sheet metal blank (10) has been bent are hooked onto one another, and the tubular body (15) is then drawn by way of the expanding jaws (19) of a stretching press (18), in which case said expanding jaws (19) have the form of the narrow sides of the sheet metal casing (6) to be produced, and the tubular body (15) is stretched by spreading the expanding jaws (19) of the stretching press (18) until the sheet metal material yields and is thus strain-hardened, characterised in that a series of spaced connection clips (16) are formed from the hooked together double folded edges (11a, 12a) outwards and parallel to the double folded edges (11a, 12a) by means of cutting and punching, as a result of which openings are formed, and the double folded edges (11a, 12a) are locked together by means of a wire (17) drawn through the openings in the connection clips (16).

2. Method according to Claim 1, characterised in that the ends (17a, 17b) of the locking wire (17) drawn through the openings in the connection clips (16) are secured to the two outer connection clips (16a, 16b).

3. Method according to Claims 1 and 2, characterised in that the tubular body (15) is drawn onto the expanding jaws (19) of the stretching press (18) in such a way that the hooked together double folded edges (11a, 12a) of the tubular body (15) are located in the area of an expanding jaw (19) of the stretching press (18).

4. Method according to Claim 3, characterised in that an expanding jaw (19) of the stretching press (18) abuts against the hooked together double folded edges (11a, 12a) of the tubular body (15) with one its two rounded corner edges.

5. Method according to Claims 1 to 4, characterised in that the narrow sides (11, 12) and the broad sides (13, 14) of the rectangular sheet metal blank (10) are folded over to form double folded edges (11a-14a).

## Revendications

1. Procédé pour fabriquer des enveloppes en tôle rectangulaires (6), notamment pour des caisses-palettes (1) comportant une cuve intérieure (2) en matière plastique de profil rectangulaire en projection horizontale, selon lequel on replie les petits côtés (11,12) d'un flan de tôle rectangulaire (10) en un bord doublement replié (11a,12a), on cintre le flan de tôle (10) en un corps tubulaire (15), qu'on accroche entre les bords doublement repliés (11a,12a) qui sont en aboutement après le cintrage du flan de tôle (10), à la suite de quoi on étire le corps tubulaire (15) au moyen des mâchoires d'écartement (19) d'une presse à étirer (18), les mâchoires d'écartement (19) ayant la forme des petits côtés de l'enveloppe en tôle (6) devant être fabriquée, et on étire le corps tubulaire (15) jusqu'à faire fluer le matériau de la tôle, par écartement des mâchoires d'écartement (19) de la presse à étirer (18) et qu'on l'écrouit de ce fait, caractérisé par le fait qu'à partir des bords doublement repliés (11a,12a), réunis par accrochage, on forme une rangée de pattes de liaison (16) à distance les unes des autres, par découpage-emboutissage en direction de l'extérieur parallèlement aux bords doublement repliés (11a,12a), ce qui fait apparaître des ouvertures, et on verrouille entre eux les bords doublement repliés (11a,12a) au moyen d'un fil (17) que l'on fait passer dans les ouvertures des pattes de liaison (16).

2. Procédé suivant la revendication 1, caractérisé par le fait qu'on fixe les extrémités (17a,17b) du fil de verrouillage (17), qui passe dans les ouvertures des pattes de liaison (16), sur les deux pattes de liaison extérieures (16a,16b).

3. Procédé suivant les revendications 1 et 2, caractérisé par le fait qu'on emmanche le corps tubulaire (15) sur les mâchoires de serrage (19) de la presse à étirer (18) de telle sorte que les bords doublement repliés (11a, 12a), réunis par accrochage, du corps tubulaire (15) soient au voisinage d'une mâchoire d'écartement (19) de la presse à ètirer (18).

4. Procédé suivant la revendication 3, caractérisé par le fait qu'une mâchoire d'écartement (19) de la presse à étirer (18) vient s'appliquer, par l'un de ses deux bords d'angle arrondis, contre les bords doublement repliés (11a, 12a), qui sont réunis par accrochage, du corps tubulaire (15).

5. Procédé suivant les revendications 1 à 4, caractérisé par le fait qu'on replie les petits côtés (11, 12) et les grands côtés (13,14) du flan de tôle rectangulaire (10) pour former des bords doublement repliés (11a à 14a).
